# EUROPÄISCHE PATENTSCHRIFT

(11) **EP 0 026 253 B1**
(45) Veröffentlichungstag und Bekanntmachung des Hinweises auf die Patenterteilung: **27.12.1984**
(21) Anmeldenummer: 80100580.2
(22) Anmeldetag: 05.02.1980
(51) Int. Cl.: B65H 69/06

(54) **Verbindung von Faserverbänden, Verfahren zur Erzeugung der Verbindung und Vorrichtung zur Ausführung des Verfahrens**
Connexion of fibre structures, method of making the connexion, and device for carrying out the method
Raccordement de structures de fibres, procédé pour la fabrication de ce raccordement et dispositif pour la réalisation de ce procédé

(30) Priorität: 28.09.1979 CH 8784/79
(43) Veröffentlichungstag der Anmeldung: 08.04.1981
(73) Patentinhaber: ZELLWEGER USTER AG, CH-8610 Uster (CH)
(72) Erfinder: Baumgartner, August, CH-8610 Uster (CH)
(74) Vertreter: Dipl.-Phys.Dr. Manitz Dipl.-Ing. Finsterwald Dipl.-Ing. Grämkow Dipl.-Chem.Dr. Heyn Dipl.-Phys. Rotermund Morgan, B.Sc.(Phys)

## Beschreibung

Die Erfindung betrifft eine Verbindung der Endbereiche von Faserverbänden, bei der über einen Bereich der Länge der Verbindung die Faserverbände kraftschlüssig durch Fasern umschlungen sind.

Unter einem Faserverband wird dabei generell ein Bündel von Fasern, ein Garn oder Zwirn, eine Schnur oder ein Seil oder ein ähnliches langgestrecktes Gebilde zusammengefasster Fasern oder Fäden verstanden, wobei es sich sowohl um pflanzliche, tierische als auch um auf synthetischem Wege hergestellte Grundmaterialien handeln kann. Hauptanwendungsbereich der Erfindung ist das Gebiet der Textilindustrie im weitesten Sinne, ohne jedoch beschränkt zu sein.

In der einschlägigen erzeugenden und verarbeitenden Industrie stellt sich häufig das Problem zwei oder mehr Faserverbände miteinander zu verbinden. Dieses Problem wurde lange Zeit ausschliesslich durch manuelles oder auch maschinelles Verknüpfen oder Verknoten von freien Enden der miteinander zu verbindenden Faserverbände gelöst. Für viele Zwecke erweist sich diese Lösung des Problems als durchaus zweckmässig und wirtschaftlich. Es ist aber nicht zu verkennen, dass Vorrichtungen für die maschinelle Ausführung von Knüpfverbindungen, sogenannte automatische Knoter oder Knüpfvorrichtungen verhältnismässig komplizierte mechanische Gebilde sind, welche demzufolge auch verhältnismässig kostspielig sind.

Eine durch Verknüpfung erzeugte Verbindung von Faserverbänden weist aber auch für viele Anwendungszwecke den Nachteil auf, dass notwendigerweise der erzeugte Knoten einen erheblich grösseren Querschnitt aufweist als ein einzelner Faserverband. In der weiteren Verarbeitung des verknüpften Faserverbandes, beispielsweise in der Weberei oder Wirkerei kann sich dies nachteilig auswirken und eine Ursache von Fadenbrüchen oder anderen Betriebsstörungen bilden. Es wurden daher schon verschiedentlich Vorschläge gemacht, die Verbindung von Fasermaterial auf anderem Wege als durch eine Verknüpfung zu lösen.

Aus der DE-A-2856514 ist ein Verfahren zur Bildung einer Fadenspleissung mit einer eine Luftdüse umfassenden Knüpfeinrichtung bekannt, dessen Besonderheit darin besteht, dass die beiden Gespinste bzw. Fäden, von denen eine Ende in eine Fadeneinführungsöffnung der Luftdüse der Knüpfeinrichtung von einer Seite und das andere Ende in die Öffnung von der anderen Seite eingeführt wird, einander zugeordnet werden und dass dann wenigstens einer der Fäden vor oder gleichzeitig mit dem Ausblasen der Luft auf die Fäden geringfügig gelockert wird.

Aus der DE-A-2 750 913 ist ein weiteres Verfahren zum Verbinden von Textilfäden bekannt, das das Verbinden von Textilfäden ermöglicht, und zwar mittels einer eine Wirbelkammer mit Längsschlitz zum Einlegen und Herausnehmen der zu verbindenden Fäden besitzenden Vorrichtung, in der die nebeneinander liegend eingelegten und durch ausserhalb der Wirbelkammer angeordnete Fadenklemmvorrichtungen gehaltenen Fäden durch Druckluftzufuhr miteinander verwirbelt und auf diese Weise miteinander verbunden werden. Dabei werden die zu verbindenden Textilfäden so an die Wirbelkammer eingelegt, dass sie beide Mündungsränder der Wirbelkammer umschlingen, wobei das anschliessende Verwirbeln der Textilfäden bei Locker ohne Zugspannung in der Wirbelkammer liegenden, von den Fadenklemmvorrichtungen jedoch festgehaltenen Textilfäden erfolgt und die Lockerung der Fadenspannung nur so gross gemacht wird, dass der während des Verwirbelns der Textilfäden aufgezwungene Falschdrall und die dadurch bedingte Verkürzung der Fadenlänge die Textilfäden gegen die Mündungsränder der Wirbelkammer zur Anlage bringt.

Schliesslich ist aus der DE-A-1 962 477 eine Vorrichtung bekannt zum Anspleissen von Garnen mit einer drehbar auf einem Gehäuseelement gelagerten Trommel, einem durch die Achse der Trommel verlaufenden Garnkanal zur Aufnahme sich überlappender Enden zu spleissender Garne parallel nebeneinander, mit Einrichtungen zum Drehen der Trommel um die sich überlappenden Enden des zu spleissenden Garnes und von der Trommel getragenen Einrichtungen zur Aufnahme einer Wickelfadenquelle, gekennzeichnet durch einen Fadenkanal in dieser Trommel mit einer Austragöffnung benachbart, jedoch radial versetzt gegen die Achse dieser Trommel, wodurch im Betrieb ein hohes Moment auf den Wickelfaden ausgeübt wird, der durch den Fadenkanal läuft, wenn dieser um das Garn gedreht wird.

Verfahren und Vorrichtungen bei welchen eine Wirbelkammer vorgesehen ist und bei welchen ein Fluid, beispielsweise Druckluft, in die Wirbelkammer eingeblasen werden muss, sind kompliziert und umständlich im Betrieb bzw. in der Anwendung, insbesondere auch wegen der Notwendigkeit der Zufuhr des Fluids. Sie bilden auch relativ lange Verbindungsstellen, welche schon wegen ihrer Länge aber auch wegen ihrer Struktur dazu neigen in der Verarbeitung der verbundenen Faserverbände Schwierigkeiten zu bereiten.

Durch die Massnahmen nach der DE-A-1 962477 ergeben sich zwar relativ feste Verbindungen und der Durchmesser der Verbindungsstelle kann ausreichend klein gehalten werden zur Erleichterung der weiteren Verarbeitung. Es liegt aber in der Natur dieser Lösung, dass die Verbindungsstelle im Verhältnis zu einem normalen Faserverband relativ steif wird und dadurch zu Verarbeitungsschwierigkeiten führen kann. Auch erfordert das nachträgliche Herauslösen des Umwicklungsgarnes einen zusätzlichen Arbeitsgang an den mit solcher Art verbundenen Garnen hergestellten Erzeugnissen. Es können auch Schwierigkeiten entstehen in der Beschaffung geeigneter Umwicklungsgarne für alle möglichen zu verarbeitenden Faserverbände.

Der vorliegenden Erfindung liegt daher die Aufgabe zugrunde eine Verbindung von Faserverbänden zu schaffen, welche die genannten Nachteile vermeidet und insbesondere sehr schnell, beispielsweise in Sekundenschnelle erzeugbar ist, sowohl eine hohe Geschwindigkeit, einen nicht wesentlich vom Durchmesser des Faserverbandes abweichenden Verbindungsdurchmesser aufweist und eine hohe Reissfestigkeit gewährleistet, wobei die Verbindung ferner keine ins Gewicht fallende, die weitere Verarbeitung der verbundenen Faserverbände hindernde oder erschwerende Eigenschaft aufweisen soll.

Die Lösung dieser Aufgabe wird dadurch erreicht, dass die zum Umschlingen dienenden Fasern aus dem Verbindungsbereich mindestens eines der Faserverbände selbst gebildet sind, von dem sie nicht abgetrennt sind.

Die Verbindung beruht somit auf der gezielten Verlagerung von Bestandteilen der zu verbindenden Faserverbände, wodurch es möglich wird, einen nicht wesentlich vom Durchmesser des Faserbandes abweichenden Verbindungsdurchmesser und eine hohe Geschmeidigkeit zu erreichen und dennoch eine Reissfestigkeit sicherzustellen.

Bei der bevorzugten Ausführungsform des Verfahrens zur Erzeugung einer solchen Verbindung werden die miteinander zu verbindenden Faserverbände in wenigstens annähernd parallele, eng benachbarte Lage zueinander verbracht, wobei die Besonderheit des Verfahrens darin besteht, dass mindestens auf einen Teil des Umfanges jedes der zu verbindenden Faserverbände und die Gesamtheit der Faserverbände durch körperhafte Berührung derselben mit mindestens zwei die Faserverbände in entgegengesetzter Richtung quer zur Länge des Verbindungsbereichs zusammendrückenden Verformungsorganen sowohl Schubkräfte als auch Zug- und/oder Druckkräfte ausgeübt werden um einerseits die ursprünglichen Querschnitte und/oder Struktur der zu verbindenden Faserverbände zu verändern und anderseits mindestens aus einem der zu verhindenden Faserverbände Einzelfasern mindestens teilweise aus ihrem Verband zu lösen und derart zu verlagern, dass sie schliesslich die zu verbindenden Faserverbände mindestens in einem Teil des Einwirkungsbereiches der Verformungsorgane kraftschlüssig umschlingen und anschliessend die durch die Umschlingung verbun- . denen Faserverbände wieder aus dem Einwirkungsbereich der Verformungsorgane gebracht werden.

Dieses Verfahren lässt sich einfach und rasch auch von Hilfskräften durchführen und eignet sich vor allem zum Einsatz in automatischen Verarbeitungsprozessen. Für die mechanische Bearbeitung der Faserverbände an der Verbindungsstelle ist nur ein sehr geringer Energieverbrauch erforderlich.

Eine besonders vorteilhafte Ausführungsform einer Vorrichtung zur Ausführung des Verfahrens nach der Erfindung zeichnet sich dadurch aus, dass die Vorrichtung mindestens zwei Verformungsorgane aufweist, welche auf einem Träger beweglich gelagert sind, wobei die Verformungsorgane sich in einem Einwirkungsbereich auf die zu verbindenden Faserverbände gegenläufig bewegen und die zu verbindenden Faserverbände dem Einwirkungsbereich mittels einer ersten Führungsvorrichtung zuführbar und die verbundenen Faserverbände aus diesem Einwirkungsbereich mittels einer zweiten Führungsvorrichtung wegführbar sind.

Eine derartige Vorrichtung ist sehr preiswert herstellbar und erlaubt in Verbindung mit der unkomplizierten Zuführung und Wegführung der Faserverbände eine zuverlässige und rasche Arbeitsweise.

Weitere besonders vorteilhafte Ausgestaltungen der Erfindung sind in den Unteransprüchen angegeben.

Im folgenden wird die Erfindung anhand der Zeichnung beispielsweise erläutert. Dabei zeigt:
Fig. 1 eine Verbindung zweier Faserverbände;
Fig. 2 eine relative Lage zweier zu verbindender Faserverbände vor der Verbindung;
Fig. 3 einen Querschnitt durch eine Verbindung mit einer ersten Struktur;
Fig. 4 einen Querschnitt durch eine Verbindung mit einer zweiten Struktur;
Fig. 5 einen Querschnitt durch eine Verbindung mit einer dritten Struktur;
Fig. 6 einen Querschnitt durch eine Verbindung mit einer vierten Struktur;
Fig. 7 eine schematische Darstellung der Entstehung der Verbindung;
Fig. 8 eine schematische Darstellung einer Vorrichtung zur Ausführung des Verfahrens;
Fig. 9 eine schematische Darstellung der Verformung zweier zu verbindender Faserverbände bei sich gegenüberstehenden Zähnen der Verformungsorgane;
Fig. 10 eine schematische Darstellung der Verformung zweier zu verbindender Faserverbände bei ungleichstehenden Zähnen der Verformungsorgane;
Fig. 11 eine schematische Darstellung der zeitweisen Freigabe der Faserverbände bei sich gegenüberstehenden Zahnlücken;
Fig. 12 ein Verformungsorgan mit unterschiedlicher Breite der Mantelfläche;
Fig. 13 ein Verformungsorgan mit teilweise konstanter und teilweise variabler Breite der Mantelfläche;
Fig. 14 ein Verformungsorgan mit einem Bereich konstanter voller Breite und einem Bereich mit reduzierter Breite der Mantelfläche;
Fig. 15 ein Verformungsorgan mit variablen und konstanten Bereichen der Breite der Mantelfläche;
Fig. 16 ein Verformungsorgan mit schräg verzahnter Mantelfläche mit Bereichen unterschiedlicher Breite derselben;
Fig. 17 ein Verformungsorgan mit schräg verzahnter Mantelfläche;
Fig. 18 eine schematische Darstellung einer Einrichtung zur Einstellung der Weite des Einwirkungsbereichs der Verformungsorgane;
Fig. 19 eine schematische Darstellung einer Vorrichtung mit Verformungsorganen und Antriebsrad mit unterschiedlichen Zähnezahlen;
Fig. 20 eine schematische Darstellung einer Vorrichtung mit indirektem Antrieb der Verformungsorgane;
Fig. 21 bis 28 verschiedene Ausführungsarten von Strukturen der Mantelflächen von Verformungsorganen;
Fig. 29 eine schematische Darstellung linear beweglicher Verformungsorgane;
Fig. 30 eine schematische Darstellung von Führungseinrichtungen für die zu verbindenden Faserverbände;
Fig. 31 eine weitere Ausführungsvariante von Führungseinrichtungen für zu verbindende Faserverbände;
Fig. 32 eine schematische Darstellung einer weiteren Ausführungsvariante der Vorrichtung. In allen Figuren sind sich entsprechende Teile mit gleichen Hinweiszeichen versehen. Die Figuren sind nicht massstäblich gezeichnet.

Die Fig. 1 stellt eine schematische Darstellung einer Verbindung 1 von beispielsweise zwei Faserverbänden 2 und 3 dar; dabei ist im wesentlichen nur die Verbindungsstelle selbst gezeichnet und auf jeder Seite eine kurze Fortsetzung verbundener Faserverbände 2 und 3. Die toten Enden der miteinander verbundenen Faserverbänden 2 und 3 können nach Herstellen der Verbindung etwa an den Enden der Verbindungslänge L abgeschnitten werden.

Mindestens über einen Teil 6 der Länge L der Verbindung 1 sind die Faserverbände 2 und 3 mit aus mindestens einem der Faserverbände 2 oder 3 stammenden Fasern umschlungen. Innerhalb der Umschlingung 4 befindet sich dabei der Rest 5 des Fasermaterials der Faserverbände 2 und 3, welcher übrig bleibt nach der mindestens teilweisen Herausnahme von, für die Umschlingung 4 benötigten Fasern, aus mindestens einem der zu verbindenden Faserverbände 2 und 3. Wichtig ist dabei, dass einerseits der restliche Materialquerschnitt, d.h. die Summe der Querschnitte der in einem Querschnitt durch die Verbindung 1 mindestens um die für die Umschlingung 4 verwendeten Fasern gegenüber den ursprünglichen Faserverbänden verkleinert ist. Bei der Erzeugung der Verbindung 1 ist es aber durchaus möglich, dass auch ein weiterer Teil von Fasern aus mindestens einem der Faserverbände 2 und 3 herausgenommen und entfernt wird. Wichtig ist es weiterhin, dass die Umschlingung 4 kraftschlüssig ist, d.h. dass die, die Umschlingung 4 bildenden Fasern mit sich selbst und vorzugsweise mit umschlungenen Fasern in guter Haftverbindung stehen und auf diese Weise die von der Umschlingung 4 umschlungenen restlichen Fasern der Faserverbände 2 und 3 im wesentlichen mit mindestens der gleichen Pressung zusammengehalten werden, wie dies im ursprünglichen Zustand der einzelnen Faserverbände der Fall war. Hierdurch wird eine Reissfestigkeit der Verbindung erzielt, welche nicht wesentlich unter der Reissfestigkeit eines einzelnen Faserverbandes oder sogar dieser gleich oder höher ist.

Durch die Herausnahme weiterer Fasern aus den Faserverbänden 2 und/oder 3 als diejenigen die für die Umschlingung 4 benötigt werden, lässt sich der Materialquerschnitt im Bereich der Verbindung 1 gezielt vermindern, um sowohl einen kleineren Durchmesser D der Verbindung 1 zu erzielen, als auch eine höhere Geschmeidigkeit der Verbindung 1 zu erreichen. Zufolge der hohen Pressung, welcher die innerhalb der Umschlingung 4 liegenden restlichen Fasern der Faserverbände 2 und 3 ausgesetzt sind, kann eine Reissfestigkeit der Verbindung 1 erreicht werden, welche trotz des verminderten Materialquerschnitts, der Reissfestigkeit eines einzelnen Faserverbandes nicht wesentlich nachsteht oder sogar mindestens gleichkommt.

Der Rest 5 der innerhalb der Umschlingung 4 verbleibenden Fasern entspricht im wesentlichen der Summe der an der Verbindungsstelle der verbundenen Faserverbände 2 und 3 vor der Erzeugung der Verbindung 1 vorhandenen Fasern, abzüglich der für die Umschlingung 4 im Umschlingungsbereich 6 verwendeten Fasern.

Die Fig. 2 zeigt schematisch einen Querschnitt durch zwei aneinander liegende Faserverbände 2 und 3. Dabei weist der erste Faserverband 2 einen Durchmesser D, und einen Querschnitt Q, auf und der zweite Faserverband 3 einen Durchmesser D₂ und einen Querschnitt Q_{"}.

Die Fig. 3 zeigt schematisch einen Querschnitt durch eine Verbindung 1, aus welchem zu ersehen ist, dass die ursprünglich kreisförmigen Querschnitte Q, und Q_{z} zu kleineren Flächen F, und F₂ im Umschlingungsbereich 6 umgeformt worden sind, wobei diese umgeformten Querschnitte etwa Halbkreisform bzw. Sektorform aufweisen. Die auf diese Art verformten Faserverbände liegen etwa längs einer Durchmesserlinie aneinander und ergeben eine erste Struktur der Verbindung.

Die Fig. 4 zeigt eine zweite Struktur des Querschnittes der Verbindung 1 wie sie durch geeignete Wahl der Verformungsparameter erreichbar ist. Hierbei umschlingen sich die Flächen F, und F₂ teilweise, so dass sich eine innigere Berührung der beiden verformten Querschnitte der zusammengepressten Faserverbände ergibt.

Die Fig. 5 zeigt eine dritte Struktur des Querschnittes durch die Verbindung 1 wie sie bei geeigneter Wahl von Verformungsparametern erzielt werden kann. Diese dritte Struktur ist dadurch gekennzeichnet, dass sich innerhalb der Umschlingung 4 eine Kernzone 7 und eine Mantelzone 8 bilden, welche von umschlingenden Fasern 4 umfasst ist. Die Kernzone 7 besteht dabei im wesentlichen aus Fasern des einen Faserverbandes und die Kernzone 8 im wesentlichen aus Fasern des anderen Faserverbandes. Die Kernzone 7 kann symmetrisch oder asymmetrisch innerhalb der Mantelzone 8 liegen.

Die Fig. 6 zeigt eine vierte Struktur des Querschnittes durch die Verbindung 1, welche dadurch gekennzeichnet ist, dass sich durch die Wirkung der Verformungsorgane die Fasern des Faserverbandes 2, sie sind in Fig. 6 durch einen Kreis mit einem Punkt in der Mitte dargestellt, und die Fasern des Faserverbandes 3, sie sind in Fig. 6 mit einem kleinen Kreis mit Kreuz dargestellt, wenigstens teilweise durchmischt haben und als vermischtes Bündel von der Umschlingung 4 umfasst sind. Diese Struktur zeichnet sich durch eine erhöhte Haftung der zu den einzelnen Faserverbänden gehörenden Fasern untereinander aus.

Eine weitere Erhöhung der Haftung von Fasern sowohl der verbundenen Faserverbände als auch der in der Umschlingung 4 liegenden Fasern lässt sich dadurch erreichen, dass mindestens ein Teil dieser Fasern in ihrer Struktur und/oder Oberflächenbeschaffenheit im Bereich der Verbindung 1 gegenüber ihrem Zustand vor der Verbindung und ausserhalb der Verbindung 1 gezielt verändert ist, beispielsweise durch entsprechende Ausbildung der Struktur der Verformungsorgane. Die Veränderung der Struktur und/oder Oberflächenbeschaffenheit wird vorzugsweise in der Richtung einer Erhöhung der Adhäsion vorgenommen, beispielsweise durch Aufrauhung der Oberfläche der Fasern und/oder Aufprägung von Welligkeit oder Kräuselung auf die Einzelfasern.

Es ist hierdurch möglich, dass die Länge von Einzelfasern innerhalb der Verbindung 1 gegenüber der Länge von Einzelfasern ausserhalb der Verbindung verkürzt ist.

Die Fig. 7 zeigt eine schematische Darstellung der Entstehung der Verbindung. Die zwei Faserverbände 2 und 3 werden im wesentlichen parallel nebeneinanderliegend in Richtung des Pfeils 17 einem Einwirkungsbereich 14 zwischen zwei Verformungsorgan 11 und 12 zugeführt. Die Verformungsorgane 11 und 12 berühren sich nicht, sondern lassen eine Weite W des Einwirkungsbereichs 14 an der engsten Stelle zwischen den Verformungsorganen 11 und 12 frei. Die Verformungsorgane 11 und 12 drehen sich in Richtung der Pfeile 15, bzw. 16, so dass sich also deren äusserste Konturen in entgegengesetzter Richtung aneinander vorbei bewegen.

Innerhalb des Einwirkungsbereiches 14, in Fig. 7 gekreuzt schraffiert dargestellt, werden die beiden Faserverbände 2 und 3 verformt und zusammengepresst. Ausserdem werden wenigstens einzelne Fasern aus wenigstens einem der beiden Faserverbände 2 und 3 aus diesen wenigstens teilweise herausgezogen und durch die gegenseitige Drehbewegung der Verformungsorgane 11 und 12 als Umschlingung 4 verbraucht. Wenn die verformten Faserverbände den Einwirkungsbereich 14 in Richtung Pfeil 18 verlassen, haben sie einen Querschnitt 19, welcher im wesentlichen kreisförmig ist, wobei die Querschnittsfläche kleiner ist als die Summe der Querschnitte der Faserverbände 2 und 3 vor ihrem Eintritt in den Einwirkungsbereich 14.

Die Struktur des Querschnittes 19 kann irgendeine der in den Fig. 3, 4, 5 und 6 dargestellten Strukturen haben oder auch eine Mischform derselben.

Im Bereich der Verbindung 1 kann die Anzahl der mindestens einen Querschnitt durch die Verbindung 1 durchsetzenden Einzelfasern kleiner sein als die ursprüngliche Summe der Fasern der verbundenen Faserverbände.

Der Durchmesser D der Verbindung 1 kann kleiner sein als der Durchmesser eines Kreises dessen Fläche gleich ist der Summe der ursprünglichen Querschnitte der verbundenen Faserverbände.

Das Verfahren zur Erzeugung der Verbindung 1 ist durch die in den Ansprüchen und in der Beschreibungseinleitung erwähnten Merkmale gekennzeichnet. Eine vorteilhafte Ausgestaltung des Verfahrens besteht darin, mindestens einen Arbeitsparameter für die Erzeugung der Verbindung veränderbar und/oder einstellbar zu machen um durch eine bestimmte Wahl von einzelnen solchen Parametern und/oder bestimmten Kombinationen von solchen Parametern die Bildung bevorzugter Verbindungsstrukturen, wie sie beispielsweise anhand der Fig. 3 bis 6 erläutert worden sind, zu begünstigen. Es können auch Mischformen der Strukturen gemäss den Fig. 3 bis 6 erzielt werden.

Das Verfahren kann insbesondere derart weiter ausgebildet werden, dass als Arbeitsparameter einer oder mehrere der nachfolgend aufgeführten Arbeitsparametern veränderbar und/oder einstellbar ist bzw. sind:
1. Entfernung zwischen den Einspannstellen der zu verbindenden Faserverbände;
2. Spannung der eingespannten Faserverbände;
3. Struktur der Verformungsorgane;
4. Gegenseitiger Abstand der Verformungsorgane;
5. Gegenseitige räumliche Orientierung der Verformungsorgane;
6. Druck der Verformungsorgane auf die zu verbindenden Faserverbände;
7. Geschwindigkeit der Verformungsorgane relativ zu den Faserverbänden;
8. Winkelstellung der Verformungsorgane oder ihrer Bewegungsrichtung relativ zu den Faserverbänden;
9. Durchlaufgeschwindigkeit und/oder Durchlauf- und/oder Verweilzeit der zu verbindenden Faserverbände durch bzw. im Einwirkungsbereich der Verformungsorgane.

Hierzu ist zu bemerken, dass die Wahl der Entfernung zwischen den Einspannstellen der zu verbindenden Faserverbände voneinander und vom Einwirkungsbereich 14 (Fig. 7) einen Einfluss auf den sich ergebenden Ausgleich von Drallveränderungen während und nach der Erzeugung einer Verbindung ausübt und daher vorteilhaft eingestellt werden sollte.

In analoger Weise wirkt sich auch die Einstellung der Längsspannung der eingespannten, miteinander zu verbindender Faserverbände aus.

Je nach der Art insbesondere auch des Ausgangsmaterials und der Verarbeitung, z. B. Verspinnung, und Anzahl der Verwindungen der Faserverbände pro Längeneinheit ergeben sich Strukturunterschiede im Sinne der Ausführungen zu den Fig. 3 bis 6.

Der Abstand der Verformungsorgane und dadurch die Weite W des Verformungsbereiches 14 (Fig. 7) haben einen auch von Durchmessern D₁ und O₂ der zu verbindenden Faserverbände 2 und 3 abhängigen Einfluss auf die Verformungskräfte und dadurch auf die Bevorzugung der verschiedenen Strukturen im Sinne der Figuren, Fig. 3 bis 6.

Auch die räumliche Anordnung, d. h. die gegenseitige räumliche Orientierung der Verformungsorgane zueinander und in Bezug auf die zu verbindenden Faserverbände, beispielsweise ob die Hauptebenen der Verformungsorgane in einem rechten Winkel zur Richtung der Faserverbände stehen oder dazu im gleichen oder unterschiedlichen Masse geneigt sind, hat einen Einfluss auf die sich ergebende Struktur der erzeugten Verbindung. Die Verformungsorgane können auch mit mehr oder weniger Druck gegen die zu verbindenden Faserverbände gerichtet werden, wodurch sich ebenfalls ein Einfluss auf die sich ergebende Struktur der erzeugten Verbindung ergibt.

Die Verformungsorgane bewegen sich im Einwirkungsbereich 14 in entgegengesetzter Richtung. Die Umfangsgeschwindigkeiten der Verformungsorgane werden dabei vorzugsweise etwa im Bereich von 2 bis 20 m/Sek. liegend gewählt. Dabei ergeben sich bei Verzahnungsprofilen der Konturen der Verformungsorgane im Einwirkungsbereich für die zu verbindenden Faserverbände vorteilhafte Zeitintervalle mit Druckeinwirkung auf die Faserverbände von etwa 0,1 Millisekunden und Zeitintervalle für die vorübergehende Freigabe der Faserverbände von etwa 0,2 Millisekunden wenn die Faserverbände 2 und 3 während einer vorteilhaften Zeitspanne von etwa 0,5 bis 2 Sekunden durch den Einwirkungsbereich 14 geführt werden.

Durch Schrägstellung der Verformungsorgane zur Längsrichtung der zu verbindenden Faserverbände kann auch die Erzeugung von Schubkräften mit Kraftkomponenten in Längsrichtung der Faserverbände erreicht werden, wodurch sich eine zusätzliche Begünstigung der Vermischung der Fasern der einzelnen Faserverbände ergibt.

Eine Beeinflussung der sich ergebenden Struktur innerhalb der Verbindung ist auch durch die Wahl einer geeigneten Durchlaufgeschwindigkeit und/oder Durchlauf- oder Verweilzeit der zu verbindenden Faserverbände durch bzw. im Einwirkungsbereich 14 der Verformungsorgane möglich.

Infolge der recht komplizierten und z.T. miteinander verknüpften Einflüsse der erwähnten Parameter und der Verhältnisse bei der Bildung einer Verbindung lassen sich sowohl eine bestimmte Wahl von Parametern als auch von Einstellungen am besten auf empirischem Wege finden. Dank der raschen Arbeitsweise und der guten Reproduzierbarkeit ist dieses Vorgehen vorteilhaft und führt am raschesten zu einer optimalen Betriebsweise.

Es ist sowohl möglich eine Verbindung zu erzeugen, wenn die zu verbindenden Faserverbände mit annähernd konstanter Geschwindigkeit durch den Einwirkungsbereich 14 hindurch geführt werden als auch wenn die zu verbindenden Faserverbände während einer bestimmten Verweilzeit innerhalb des Einwirkungsbereiches 14 in annähernd konstanter Lage gehalten werden.

Es ist zu beachten, dass zufolge der Struktur der mit den zu verbindenden Faserverbänden in Berührung kommenden Flächen der Verformungsorgane 11 und 12 die von den Verformungsorganen auf die zu verbindenden Faserverbände wirkenden Kräfte in rascher zeitlicher Folge in ihrer Grösse und/oder Richtung variieren. Während der Durchlaufzeit oder Verweilzeit der zu verbindenden Faserverbände 2 und 3 durch oder im Einwirkungsbereich 14 der Verformungsorgane 11 und 12 ergeben sich Zeitintervalle der Einwirkung der Verformungsorgane mit variabler Kraftwirkung und Zeitintervalle der mindestens teilweisen Freigabe der Faserverbände durch die Struktur der Verformungsorgane in rascher zeitlicher Folge bzw. mit raschem Wechsel.

Wie aus den Fig. 3 bis 6 erkennbar ist, ergeben sich durch die Struktur der Verformungsorgane und/oder die Stärke und/oder Häufigkeit der Krafteinwirkungen mindestens auf Teile der zu verbindender Faserverbände Änderungen in der Verteilung innerhalb der Faserverbände gegenüber der ursprünglichen Verteilung vor Einwirkung der Verformungsorgane. Dadurch wird die Reissfestigkeit der Verbindung verbessert.

Durch die Wirkung der Verformungsorgane kann es auch zu einer Vermischung von Fasern eines Faserverbandes mit Fasern desselben und/ oder eines anderen Faserverbandes kommen. Auch diese Vermischung von Fasern erhöht die Reissfestigkeit der Verbindung.

Durch die Wirkung der Verformungsorgane auf die Einzelfasern der zu verbindenden Faserverbände lässtsich deren Oberfläche und/oder Struktur adhäsionserhöhend verändern und dadurch die Haftung von Fasern aneinander im Bereich der zu erzeugenden Verbindung 1 gegenüber Teilen der Faserverbände, die nicht in den Einwirkungsbereich 14 der Verformungsorgane 11, 12 geraten, erhöhen, was eine Verbesserung der Reissfestigkeit der Verbindung ergibt.

Die kraftschlüssige Umschlingung 4 bei der Verbindung 1 führt zu einer Erhöhung der Zusammenpressung der Einzelfasern im Bereich der Umschlingung 4 innerhalb des Restes 5 der zu verbindenden Faserverbände 2 und 3 und dadurch zu einer erhöhten Haftung der einzelnen Fasern aneinander und dadurch wird ebenfalls die Reissfestigkeit der Verbindung 1 erhöht.

Schliesslich kann durch eine geeignete Struktur, wie z.B. feine Rippen auf den Mantelflächen der Verformungsorgane 11 und 12 erreicht werden, das sich wenigstens einzelne Fasern der Faserverbände 2 und 3 in ihrer Struktur verändern, beispielsweise gewellt, gewendelt oder gekräuselt werden und dadurch die Neigung erhalten sich ineinander zu verkrallen. Erfolgt diese Verkrallung innerhalb des Restes 5 (Fig. 1) so wird dadurch die Reissfestigkeit der Verbindung 1 erhöht. Erfolgt diese Verkrallung hauptsächlich im Bereich der Umschlingung 4, so wird dadurch die Kraftschlüssigkeit derselben verbessert, was ebenfalls der Güte der Verbindung 1 zugute kommt.

Die Fig. 7 zeigt eine schematische Darstellung der Entstehung der Verbindung in einer schematischen Darstellung des prinzipiellen Aufbaues einer Vorrichtung zur Ausführung des beschriebenen Verfahrens. Die Vorrichtung 10 besitzt mindestens zwei Verformungsorgane 11 und 12, welche auf einem Träger 13 beweglich, im Beispiel der Fig. 7 drehbar, gelagert sind. Die Verformungsorgane 11 und 12 oder ihre Konturen nähern sich in einem Einwirkungsbereich 14 auf die zu verbindenden Faserverbände 2 und 3, ohne sich jedoch gegenseitig zu berühren. An der engsten Stelle zwischen den sich in Richtung des Pfeils 15 bzw. 16 drehenden Verformungsorganen 11 und 12 hat der dazwischenliegende Einwirkungsbereich 14 eine Weite W. Die zu verbindenden Faserverbände 2 und 3 sind etwa parallel aneinanderliegende in Richtung des Pfeils 17 dem Einwirkungsbereich 14 zuführbar. Durch die Verformungsarbeit, welche die Verformungsorgane 11 und 12 auf die Faserverbände 2 und 3 ausüben, werden diese miteinander verbunden und die miteinander verbundenen Faserverbände 2 und 3 sind beispielsweise in Richtung des Pfeils 18 aus dem Einwirkungsbereich 14 wegführbar. Es ist aber auch möglich, die verbundenen Faserverbände entgegen der Richtung des Pfeil 17 wieder aus dem Einwirkungsbereich 14 wegzuführen.

Damit auf die zu verbindenden Faserverbände 2 und 3 Verformungskräfte wirken können, ist es wesentlich, dass die Weite des Einwirkungsbereiches 14 an seiner engsten Stelle kleiner ist als die Summe der Durchmesser D, bzw. D_{z} (siehe Fig. 2) der miteinander zu verbindenden Faserverbände 2 und 3.

Die Fig. 8 zeigt eine schematische Darstellung einer Vorrichtung der Ausführung des Verfahrens. Die verschiedenen Teile der Vorrichtung 10 sind auf einem Träger 13 aufgebaut. Zwei Verformungsorgane 11 und 12 sind je auf einer Achse 20 bzw. 21 drehbar gelagert und sie sind über ein Antriebsrad 22 drehbar. Das Antriebsrad 22 selbst ist mit einem Kraftantrieb 23 über ein Kupplungsorgan 24, beispielsweise eine Welle gekuppelt. Als Kraftantrieb 23 eignet sich beispielsweise ein kleiner Elektromotor. Die Verformungsorgane 11 und 12 sind im Ausführungsbeispiel gemäss Fig. 8 Rotationskörper und mindestens ein Teil ihrer Oberfläche, beispielsweise ihre Mantelflächen sind strukturiert. Diese Strukturierung kann in der Form einer Verzahnung ausgeführt sein, welche beispielsweise gleiches Profil hat wie das Antriebsrad 22, wobei sowohl die Verzahnung des Verformungsorganes 11 als auch diejenige des Verformungsorganes 12 mit der Verzahnung des Antriebsrades 22 im Eingriff ist.

Vorzugsweise ist auf dem Träger 13 auch eine einstellbare Lagereinrichtung 25 befestigt, in welcher ein Verformungsorgan, im Beispiel der Fig. 8 ist es das Verformungsorgan 12, drehbar gelagert ist, wobei durch diese einstellbare Lagereinrichtung 25 die Weite W des Einwirkungsbereiches 14 einstellbar ist.

Es ist vorteilhaft in der Vorrichtung 10 mindestens ein bewegliches Organ 26 vorzusehen zur mindestens zeitweisen Führung und/oder Abtastung der zu verbindenden Faserverbände 2 und 3. Beim Einführen der zu verbindenden Faserverbände 2 und 3 kann beispielsweise durch eine an geeigneter Stelle des beweglichen Organs 26 angebrachte Nute die vorteilhafteste Lage der Faserverbände 2 und 3 für die optimale Einführung in den Einwirkungsbereich der Verformungsorgane 11 und 12 sichergestellt werden. Es ist ausserdem möglich mittels des beweglichen Organes 26 die momentane Lage der Faserverbände 2 und 3 abzutasten. Durch das Einführen der Faserverbände 2 und 3 in den Einwirkungsbereich 14 (siehe Fig. 7) der Vorrichtung 10 wird das bewegliche Organ 26 geschwenkt und kann, wenn es mit einem Schaltorgan 27 in Verbindung steht, dieses in Abhängigkeit von der Lage der zu verbindenden Faserverbände betätigen und dadurch den Kraftantrieb 23 zeitweise einschalten oder ausschalten.

Bei der Vorrichtung 10 nach Fig. 8 ist mindestens ein Teil der Oberfläche oder die Mantelfläche der Verformungsorgane 11 und 12 gezähnt und der Achsabstand der Verformungsorgane 11 und 12 ist so gewählt, dass sich deren Zähne nicht berühren, aber bei Gegenüberstellung an der engsten Stelle des Einwirkungsbereiches 14 (siehe Fig. 7) bis auf eine Weite W von weniger als der Summe der Durchmesser D, und D₂ der zu verbindenden Faserverbände 2 und 3 nähern.

Bei Verformungsorganen 11 und 12 mit gezähnter Mantelfläche lässt sich anhand der Fig. 9, 10 und 11 erkennen, in welcher Weise die eingeführten Faserverbände 2 und 3 unter der Einwirkung der Verformungsorgane verformt werden. Die Fig. 9 stellt dabei die Verhältnisse dar, wenn sich zwei Zähne genau gegenüber stehen, die Fig. 10 zeigt die Verhältnisse in einer Zwischenstellung und die Fig. 11 zeigt die Verhältnisse bei sich gegenüberstehende Zahnlücken. Es ist erkennbar, dass sowohl die Stärke als auch die Richtung der von der Verformungsorganen auf die Faserverbände 2 und 3 ausgeübten Kräfte sich laufend verändern und dass es sowohl Zeitintervalle der kraftmässigen Beeinflussung der Faserverbände 2 und 3 als auch Zeitintervalle der vorübergehenden Freigabe der Faserverbände gibt. Zeitintervalle der Krafteinwirkung sind in den Fig. 9 und 10 dargestellt, ein Zeitintervall der Freigabe ist in Fig. 11 dargestellt.

Zur Erzielung oder Begünstigung bestimmter Verbindungsstrukturen, etwa nach den Fig. 3 bis 6 oder Mischformen derselben, erweist sich als vorteilhaft, Verformungskörper unterschiedlicher Gestalt zu verwenden.

Die Fig. 12 zeigt ein Verformungsorgan 11, welches ein Rotationskörper mit strukturierter Mantelfläche 27, ist, wobei die Mantelfläche 27 längs des Umfanges derselben eine unterschiedliche Breite B aufweist.

Die Fig. 13 zeigt ein Verformungsorgan als Rotationskörper mit strukturierter Mantelfläche 27, wobei die Mantelfläche über einen ersten Bereich ihres Umfanges eine konstante Breite B, und über einen weiteren Bereich des Umfanges eine unterschiedliche Breite B₂ aufweist.

Die Fig. 14 zeigt ein Verformungsorgan 11 als Rotationskörper mit strukturierter Mantelfläche 27, welches derart ausgebildet ist, dass im Bereich einer Aussparung 28 nur ein Teil der Breite B₁ der Mantelfläche 27 in Berührung mit den zu verbindenden Faserverbänden kommt.

Die Fig. 15 zeigt eine weitere Ausführungsvariante eines Verformungsorganes 11, welches als Rotationskörper mit strukturierter Mantelfläche ausgebildet ist, wobei im Verformungsorgan 11 einerseits eine keilförmige Aussparung 29 und im Bereich einer Abschrägung 30 die restliche Mantelfläche 27 längs ihres Umfanges unterschiedliche Wirkungsbreite aufweist.

Die Fig. 16 zeigt eine Ausführungsvariante eines Verformungsorganes 11, welches als Rotationskörper mit strukturierter Mantelfläche ausgebildet ist, wobei das Verformungsorgan 11 auf einem ersten Teil des Umfanges eine zur Mittelebene des Verformungsorgans 11 symmetrisch liegende Aussparung 28 und in einem anderen Teil des Umfanges weitere sich gegenüberliegende Aussparungen 31 und 32 aufweist, so, dass im Betrieb abwechslungsweise Stellen der Mantelfläche 27 mit unterschiedlicher Breite und Lage der Mantelfläche (33, 34, 35) mit den zu verbindenden Faserverbänden 2 und 3 in Berührung kommen und wirksam werden.

Die Fig. 8 und 12 bis 17 zeigen Verformungsorgane, bei denen die Struktur der Mantelfläche 27 durch eine Verzahnung dargestellt ist, welche gerade oder schräg verlaufend ausgeführt ist.

Die Fig. 18 zeigt eine Ausführungsbeispiel einer Lagereinrichtung 25 in welcher mindestens ein Verformungsorgan 12 drehbar gelagert ist und die Lagereinrichtung 25 quer in Richtung des Doppelpfeils 36 verschiebbar und durch eine Einstelleinrichtung 37 einstellbar und durch ein Feststellorgan 38 feststellbar ist. Durch Drehen des Feststellorgans 38 kann eine bestimmte Einstellung der Einstelleinrichtung 37 fixiert werden. Die Lagereinrichtung 25 weist zwei Stege 41 und 42 und ein zwischen ihnen liegendes Mittelstück 47 auf, wobei die Lagereinrichtung 25 in Nuten der Stege 41, 42 verschiebbar ist. Die Einstelleinrichtung 37, beispielsweise eine Gewindespindel, läuft im Mittelstück 40.

Die Fig. 19 zeigt eine weitere schematische Darstellung für eine Vorrichtung 10, in welcher die Verformungsorgane 11 und 12 Rotationskörper mit einer Mantelfläche mit Verzahnung sind, welche je mit dem Antriebsrad 22 im Eingriff stehen. Dabei können die Verformungsorgane 11 und 12 und/oder das Antriebsrad 22 gleiche oder unterschiedliche Zähnezahlen aufweisen. Die Einführung der miteinander zu verbindenden Faserverbände 2 und 3 in den Einwirkungsbereich 14 erfolgt in Richtung des Pfeils 17 und die Entnahme der verbundenen Faserverbände kann in Richtung des gestrichelt gezeichneten Pfeiles 18 erfolgen.

Die Fig. 20 zeigt einen Ausschnitt aus der Darstellung einer weiteren Ausführungsvariante der Vorrichtung 10, bei welcher die Verformungsorgane 11 und 12 eine strukturierte Mantelfläche aufweisen, die Verformungsorgane 11 und 12 jedoch indirekt angetrieben sind und ihre Mantelflächen 27 selbst nicht im Eingriff mit weiteren Verzahnungen stehen.

Bei dem in Fig. 20 dargestellten Anführungsbeispiel sind die Verformungsorgane 11 und 12 über ihre Achsen 20 und 21 mit Zwischenrädern 43 und 44 verbunden, welche durch eine bewegliche Zahnschiene 45 antreibbar sind, wobei die Zahnschiene 45 beispielsweise eine Bewegung in Richtung des Pfeils 46 ausführt. Die Zwischenräder 43 und 44 könnten aber auch durch das Antriebsrad 22 antreibbar sein.

Die Fig. 21 bis 26 zeigen Verformungsorgane, welche eine strukturierte Mantelfläche aufweisen und die Struktur verzahnungs- oder verzahnungs- ähnlichen Charakter aufweist. Es ist aber zu beachten, dass wegen der Bildung des Einwirkungsbereiches 14 die Verzahnungen der beiden Verformungsorgane 11 und 12 nicht miteinander im Eingriff sind. Bei geeigneter Formgebung können die Verzahnungen der Verformungsorgane 11 und 12 jedoch mit dem Antriebsrad 22 (siehe Fig. 8) im Eingriff stehen, sofern das Antriebsrad 22 eine passende Verzahnung aufweist. Bei einer Anordnung nach Fig. 20, d.h. mit indirektem Antrieb der Verformungsorgane über Zwischenräder 43 und 44 ist die Zahnform frei wählbar.

Die Fig. 21 zeigt Verformungsorgane mit Zähnen 27a mit rechteckigem Profil.

Die Fig. 22 zeigt Verformungsorgane 11 und 12 mit Zähnen 27b mit trapezförmigem Profil.

Die Fig. 23 zeigt Verformungsorgane 11 und 12 mit sägezahnförmigen Zähnen 27c.

Die Fig. 24 zeigt Verformungskörper 11 und 12 mit rippenförmigem Profil 27d auf den Mantelflächen.

Die Fig. 25 zeigt Verformungskörper 11 und 12 an deren Mantelfläche 27e abwechselnd konkave und konvexe Partien aufweisen.

Die Fig. 26 zeigt Verformungsorgane 11 und 12 deren Mantelfläche 27f abwechselnd mit zylindrischen und ebenen Flächen versehen ist.

Die Fig. 27 zeigt Verformungskörper 11 und 12 deren Mantelfläche 27g scharfkantig ausgebildete Zähne aufweist.

Die Fig. 28 zeigt Verformungsorgane 11 und 12 deren Mantelfläche 27h eine Struktur ähnlich einer Schleifscheibe aufweist, wobei die Rauhigkeit dem Materialcharakter der zu verbindenden Faserverbände angepasst ist.

Die Fig. 29 zeigt ein Beispiel für Verformungsorgane die als linear bewegliche Körper ausgebildet sind und sich paarweise mit strukturierten Oberflächen gegenüberstehen, wobei die zu verbindenden Faserverbände zwischen den strukturierten Oberflächen 27i hindurchführbar sind. Solche linear bewegliche Körper als Verformungsorgane können beispielsweise auch von einem Schwingankerantrieb bewegt werden.

Die Fig. 30 zeigt wie bei einer Vorrichtung 10 beidseitig des Einwirkungsbereiches 14 der Verformungsorgane 11 und 12 Führungseinrichtungen 49 und 51 angeordnet sein können. Die erste Führungseinrichtung 49 ist hierbei in einem ersten Abstand 50 und die zweite Führungseinrichtung 51 in einem zweiten Abstand 52 auf gegenüberliegenden Seiten des Einwirkungsbereichs 14 angeordnet.

Je nach der Verwindung der Faserverbände 2 und 3, d.h. sowohl nach der Anzahl Verwindungen pro Längeneinheit als auch dem Verwindungssinn kann sich durch die Wirkung der Verformungsorgane im Bereich der zu erzeugenden Verbindung 1 als auch in benachbarten Zonen eine Veränderung des zuvor bestandenen Dralles der Faserverbände ergeben. Durch geeignete Wahl des ersten Abstandes 50 bzw. des zweiten Abstandes 52 kann diesem Umstand Rechnung getragen werden und es kann insbesondere dadurch dafür gesorgt werden, dass Dralländerungen nicht schädlich wirken bzw. sich im Nachbargebiet der Verbindung 1 ausgleichen können. Da sich bei gegebener Drallrichtung der Faserverbände 2 und 3 die Drallveränderungen links und rechts des Einwirkungsbereiches 14 unterschiedlich auswirken können, kann diesem Umstand durch ungleiche Wahl des ersten Abstandes 50 und des zweiten Abstandes 52 Rechnung getragen werden.

Die Fig. 31 zeigt Varianten 49^{*} und 51^{*} für die Führungseinrichtungen, welche derart ausgebildet sind, dass die zu verbindenden Faserverbände voneinander getrennt geführt sind.

Die Fig. 32 zeigt eine Ausführungsvariante 10a einer Vorrichtung zur Ausführung des Verfahrens, welche dadurch gekennzeichnet ist, dass die Verformungsorgane 11 und 12 drehbar in den Richtungen gemäss den Pfeilen 15 und 16 auf Schwenkarmen 52a bzw. 53 gelagert sind und über Zwischenräder 43 und 44 vom Antriebsrad 22 angetrieben werden. Je nach der Grösse des Schwenkwinkels a der Schwenkorgane 52a und 53 ändert sich die Weite W des Einwirkungsbereichs 14. Werden die Schwenkorgane 52a und 53 beispielsweise durch einen Hebelmechanismus 54 betätigt, so kann die Vorrichtung 10a bei grosser Weite W in den Bereich feststehender zu verbindender Faserverbände 2 und 3 gebracht werden, ohne dass die Faserverbände 2 und 3 bereits mit den Verformungsorganen 11 und 12 in Berührung kommen. Anschliessend kann durch Betätigen des Hebelmechanismus 54 ein Zusammenrücken der Verformungsorgane 11 und 12 erreicht werden, wodurch die Verformung der Faserverbände beginnt und eine Verbindung 1 zustande kommt. Nachdem dies erfolgt ist kann durch erneutes Betätigen des Hebelmechanismus 54 eine Öffnung des Einwirkungsbereiches 14 erreicht werden und die Vorrichtung 10a weggezogen werden, so dass die miteinander verbundenen Faserverbände 2 und 3 mit ihrer Verbindung 1 frei zugänglich sind. Eine Ausführung der Vorrichtung 10 nach der Variante 10a eignet sich besonders beim Einsatz in einem automatischen Arbeitsablauf.

Es hat sich gezeigt, dass nach den beschriebenen Verfahren und mit den beschriebenen Einrichtungen sich Verbindungen 1 erzeugen lassen, welche allen praktischen Anforderungen vollauf genügen. Zu beachten ist hierbei, dass die Erzeugung einer solchen Verbindung in etwa einer Sekunde erfolgt und der ganze Arbeitszyklus, d.h. Einführen der Faserverbände, Bildung der Verbindung und Wegführung der verbundenen Faserverbände innert weniger Sekunden durchführbar ist. Es hat sich weiter gezeigt, dass nach dem beschriebenen Verfahren hergestellte Verbindungen, wenn die Parameter optimal gewählt sind schon bei einer Länge L der Verbindung 1 ab etwa der Grösse des Durchmessers D eine ausreichende Reissfestigkeit aufweisen, die etwa im Bereiche der Reissfestigkeit eines einzelnen Faserverbandes oder sogar darüber liegt. Ein weiterer Vorteil der beschriebenen Verbindungen ist ihre sehr hohe Geschmeidigkeit und die Tatsache, dass der Durchmesser D der Verbindung etwa gleich dem ursprünglichen Durchmesser eines der zu verbindenden Faserverbände gewählt werden kann. Ein weiterer Vorteil der beschriebenen Verbindung ist darin zu sehen, dass keine Fremdmaterialien für die Umschlingung 4 benötigt werden, so dass sich beispielsweise bei der nachträglichen Färbung keine Unterschiede zeigen. Schliesslich ist noch darauf hinzuweisen, dass die für die Ausführung der Verbindung benötigte Vorrichtung 10 etwa im Vergleich zu automatischen Knüpfeinrichtungen sehr viel einfacher aufgebaut ist und daher auch mit kleineren Kosten hergestellt werden kann. Zufolge des geringen Energieverbrauchs ist es auch sehr leicht möglich eine bewegliche beziehungsweise tragbare Vorrichtung, beispielsweise mit einem batteriebetriebenen Elektromotorantrieb herzustellen.

Die Vorrichtung weist ausserdem den Vorteil auf, selbstreinigend zu wirken, indem durch einen von ihr beziehungsweise ihren bewegten Teilen erzeugten Luftstrom eine Verschmutzung der Vorrichtung praktisch vermieden wird.

## Patentansprüche

1. Verbindung der Endbereiche von Faserverbänden, bei der über einen Bereich (6) der Länge (L) der Verbindung (1) die Faserverbände (2, 3) kraftschlüsslich durch Fasern (4) umschlungen sind, dadurch gekennzeichnet, dass die zum Umschlingen dienenden Fasern (4) aus dem Verbindungsbereich (6) mindestens eines der Faserverbände (2, 3) selbst gebildet sind, von dem sie nicht abgetrennt sind.

2. Verbindung nach Anspruch 1, dadurch gekennzeichnet, dass der Rest (5) der Fasern der verbundenen Faserverbände (2, 3) im wesentlichen die Summe der Einzelfasern an der Verbindungsstelle der verbundenen Faserverbände (2, 3) vor der Erzeugung der Verbindung (1) abzüglich der im Umschlingungsbereich (6) verwendeten Fasern (4) umfasst.

3. Verbindung nach Anspruch 1, dadurch gekennzeichnet, dass der genannte Rest (5) um eine Anzahl aus den Faserverbänden (2, 3) absichtlich entfernter Fasern kleiner ist als die Summe der Einzelfasern im Umschlingungsbereich der Faserverbände (2, 3) vor der Erzeugung der Verbindung und abzüglich der in der Umschlingung verwendeten Fasern.

4. Verbindung nach einem der Ansprüche 1 bis 3, dadurch gekennzeichnet, dass die miteinander verbundenen Faserverbände (2, 3) im Umschlingungsbereich (6) im wesentlichen ohne gegenseitige Durchmischung der aus den zu verbindenden Faserverbänden (2, 3) stammenden Einzelfasern (4) durch die Umschlingung zusammengepresst sind.

5. Verbindung nach einem der Ansprüche 1 bis 4, dadurch gekennzeichnet, dass die Verbindung (1) im Umschlingungsbereich (6) einen im wesentlichen kreisförmigen Querschnitt (Q) mit dem Durchmesser (D) aufweist und die ursprünglichen, im wesentlichen kreisförmigen Querschnitte (Q" Q_{z}) der miteinander verbundenen Faserverbände (1, 2) mit ihren ursprünglichen Durchmessern (Dᵢ) und (D₂) auf Teilflächen (F" F_{z}) eines Kreises mit annähernd dem Durchmesser D verformt sind.

6. Verbindung nach Anspruch 5, dadurch gekennzeichnet, dass die Teilflächen (F_{z}, F_{z}) im wesentlichen gleichartige Flächenabschnitte des kreisförmigen Querschnittes (Q) sind und zwar Halbkreisflächen bei zwei verbundenen Faserverbänden (2, 3) und Sektoren bei mehr als zwei verbundenen Faserverbänden.

7. Verbindung nach Anspruch 5, dadurch gekennzeichnet, dass die Teilflächen (F" F_{z}) einander mindestens teilweise umschlingen.

8. Verbindung nach Anspruch 5, dadurch gekennzeichnet, dass Fasern mindestens eines Faserverbandes (2) der verbundenen Faserverbände (1, 2) eine Kernzone (7) innerhalb des Querschnittes (Q) der Verbindung (1) bilden und Fasern mindestens eines anderen Faserverbandes (3) der verbundenen Faserverbände (2, 3) eine Mantelzone (8) bilden, welche von umschlingenden Fasern (4) umfasst ist.

9. Verbindung nach einem der Ansprüche 1 bis 3, dadurch gekennzeichnet, dass ursprünglich verschiedenen der miteinander verbundenen Faserverbände (2, 3) angehörende Fasern zumindest im Umschlingungsbereich (6) im wesentlichen gegenseitig durchmischt sind und von den umschlingenden Fasern (4) umfasst sind.

10. Verbindung nach einem der vorangehenden Ansprüche, dadurch gekennzeichnet, dass mindestens ein Teil der verbundenen und/oder umschlingenden Fasern der Faserverbände in ihrer Struktur und/oder Oberflächenbeschaffenheit im Bereich der Verbindung gegenüber ihrem Zustand vor der Verbindung und ausserhalb der Verbindung (1) gezielt verändert ist.

11. Verbindung nach Anspruch 10, dadurch gekennzeichnet, dass die Veränderung der Struktur und/oder Oberflächenbeschaffenheit adhäsionserhöhend gestaltet ist.

12. Verbindung nach einem der vorangehenden Ansprüche, dadurch gekennzeichnet, dass die Länge von Einzelfasern (4) innerhalb der Verbindung (1) gegenüber der Länge von Einzelfasern (4) ausserhalb der Verbindung (1) gekürzt ist.

13. Verfahren zur Erzeugung einer Verbindung nach einem der Ansprüche 1 bis 12, bei dem die miteinander zu verbindenden Faserverbände (2, 3) in wenigstens annähernd parallele, eng benachbarte Lage zueinander verbracht werden, dadurch gekennzeichnet, dass mindestens auf einen Teil des Umfanges jedes der zu verbindenden Faserverbände (2, 3) und die Gesamtheit der Faserverbände (2, 3) durch körperhafte Berührung derselben mit mindestens zwei die Faserverbände in entgegengesetzter Richtung quer zur Länge des Verbindungsbereichs (6) zusammendrückenden Verformungsorganen (11, 12) sowohl Schubkräfte als auch Zug- und/oder Druckkräfte ausgeübt werden um einerseits die ursprünglichen Querschnitte (D,, D_{z}) und/oder Struktur der zu verbindenden Faserverbände (2, 3) zu verändern und anderseits mindestens aus einem der zu verbindenden Faserverbände (2, 3) Einzelfasern (4) mindestens teilweise aus ihrem Verband zu lösen und derart zu verlagern, dass sie schliesslich die zu verbindenden Faserverbände (2, 3) mindestens in einem Teil (6) des Einwirkungsbereiches (14) der Verformungsorgane (11, 12) kraftschlüssig umschlingen und anschliessend die durch die Umschlingung verbundenen Faserverbände (2, 3) wieder aus dem Einwirkungsbereich (14) der Verformungsorgane (11, 12) gebracht werden.

14. Verfahren nach Anspruch 13, dadurch gekennzeichnet, dass mindestens ein Arbeitsparameter für die Erzeugung der Verbindung veränderbar und/oder einstellbar ist, um durch eine bestimmte Wahl von einzelnen solcher Parameter und/oder bestimmten Kombinationen von solchen Parametern die Bildung bevorzugter Verbindungsstrukturen zu erreichen, wobei als Parameter einer oder mehrere der nachfolgend aufgeführten Arbeitsparameter verwendbar sind:
1. Entfernung zwischen den Einspannstellen der zu verbindenden Faserverbände (2, 3);
2. Spannung der eingespannten Faserverbände;
3. Struktur der Oberflächen der Verformungsorgane (11, 12);
4. Gegenseitiger Abstand der Verformungsorgane (11, 12);
5. Gegenseitige räumliche Orientierung der Verformungsorgane (11, 12);
6. Druck der Verformungsorgane (11, 12) auf die zu verbindenden Faserverbände (2, 3);
7. Geschwindigkeit der Verformungsorgane (11, 12) relativ zu den Faserverbänden (2, 3);
8. Winkelstellung der Verformungsorgane (11, 12) oder ihrer Bewegungsrichtung relativ zu den Faserverbänden (2, 3);
9. Durchlaufgeschwindigkeit und/oder Verweilzeit der zu verbindenden Faserverbände (2, 3) durch den bzw. im Einwirkungsbereich (14) der Verformungsorgane (11, 12).

15. Verfahren nach einem der Ansprüche 13 oder 14, dadurch gekennzeichnet, dass durch eine Relativbewegung zwischen den zu verbindenden Faserverbänden (2, 3) und einer Vorrichtung (10) zur Ausführung des Verfahrens die zu verbindenden Faserverbände (2, 3) durch den Einwirkungsbereich (14) der Verformungsorgane (11, 12) bewegt und/oder vorübergehend in diesem Einwirkungsbereich (14) belassen werden.

16. Verfahren nach einem der Ansprüche 12 bis 14, dadurch gekennzeichnet, dass die auf die zu verbindenden Faserverbände (2, 3) durch die Verformungsorgane (11, 12) wirkenden Kräfte während der Verweilzeit der zu verbindenden Faserverbände (2, 3) in rascher zeitlicher Folge in ihrer Grösse und/oder Richtung variieren.

17. Vorrichtung zur Ausführung des Verfahrens nach Anspruch 13, dadurch gekennzeichnet, dass die Vorrichtung (10) mindestens zwei Verformungsorgane (11, 12) aufweist, welche auf einem Träger (13) beweglich gelagert sind, wobei die Verformungsorgane (11, 12) sich in einem Einwirkungsbereich (14) auf die zu verbindenden Faserverbände (2, 3) gegenläufig bewegen und die zu verbindenden Faserverbände (2, 3) dem Einwirkungsbereich (14) mittels einer ersten Führungsvorrichtung zuführbar und die verbundenen Faserverbände (19) aus diesem Einwirkungsbereich (14) mittels einer zweiten Führungsvorrichtung wegführbar sind.

18. Vorrichtung nach Anspruch 17, dadurch gekennzeichnet, dass die Verformungsorgane (11, 12) Rotationskörper sind und mindestens ein Teil ihrer Oberfläche strukturiert ist, die Verformungsorgane (11, 12) je auf einer Achse (20, 21) drehbar gelagert sind und über ein Antriebsrad (22) antreibbar sind, wobei das Antriebsrad (22) selbst mit einem Kraftantrieb (23) über ein Kupplungsorgan (24) gekuppelt ist.

19. Vorrichtung nach einem der Ansprüche 17 bis 18, dadurch gekennzeichnet, dass mindestens eines der Verformungsorgane (12) mit seiner Achse (21) in einer einstellbaren Lagereinrichtung (25) gelagert ist, wodurch eine Änderung und/oder bestimmte Einstellung der Weite (W) des Einwirkungsbereiches (14) möglich ist.

20. Vorrichtung nach einem der Ansprüche 17 bis 19, dadurch gekennzeichnet, dass mindestens ein bewegliches Organ (26) vorgesehen ist zur mindestens zeitweisen Führung und/oder Abtastung der zu verbindenden Faserverbände (2, 3).

21. Vorrichtung nach Anspruch 20, dadurch gekennzeichnet, dass das bewegliche Organ (26) in Verbindung steht mit einem Schaltorgan (27), um dieses in Abhängigkeit von der Lage der zu verbindenden Faserverbände (2, 3) zu betätigen und den Einwirkungsbereich (17) freizugeben.

22. Vorrichtung nach einem der Ansprüche 17 bis 21, dadurch gekennzeichnet, dass mindestens ein Teil der Oberfläche oder die Mantelfläche von Verformungsorganen (11, 12) gezähnt ist und der Achsabstand der Verformungsorgane (11, 12) so gewählt ist, dass sich deren Konturen oder Zähne nicht berühren aber bei Gegenüberstellung an der engsten Stelle des Einwirkungsbereiches (14) bis auf eine Weite (W) von weniger als der Summe der Durchmesser (D,, D₂) der zu verbindenden Faserverbände (2, 3) nähern.

23. Vorrichtung nach einem der Ansprüche 17 bis 22, dadurch gekennzeichnet, dass mindestens ein Verformungsorgan (11, 12) ein Rotationskörper mit strukturierter Mantelfläche (27) ist, wobei die Mantelfläche längs des Umfanges der Mantelfläche eine unterschiedliche Breite (B) aufweist.

24. Vorrichtung nach einem der Ansprüche 17 bis 22, dadurch gekennzeichnet, dass mindestens ein Verformungsorgan (11) ein Rotationskörper mit strukturierter Mantelfläche (27) ist, wobei die Mantelfläche (27) über einen ersten Bereich ihres Umfanges eine konstante Breite (B₁) und über einen weiteren Bereich des Umfanges eine unterschiedliche Breite (B₂) aufweist.

25. Vorrichtung nach einem der Ansprüche 17 bis 22, dadurch gekennzeichnet, dass mindestens ein Verformungsorgan (11) als Rotationskörper mit strukturierter Mantelfläche (27) derart ausgebildet ist, dass im Bereich einer Aussparung (28) nur ein Teil der Breite (B,) der Mantelfläche (27) in Berührung mit den zu verbindenden Faserverbänden (2, 3) kommt.

26. Vorrichtung nach einem der Ansprüche 17 bis 22, dadurch gekennzeichnet, dass mindestens ein Verformungsorgan (11) ein Rotationskörper mit strukturierter Mantelfläche (27) ist, wobei im Verformungsorgan (11) einerseits eine keilförmige Aussparung (29) und im Bereich einer Abschrägung (30) die restliche Mantelfläche (27) längs ihres Umfanges unterschiedliche Wirkungsbreite erhält.

27. Vorrichtung nach einem der Ansprüche 17 bis 22, dadurch gekennzeichnet, dass das Verformungsorgan (11) auf einem ersten Teil des Umfanges eine zur Mittelebene des Verformungsorgans (11) symmetrisch liegende Aussparung (28) und in einem anderen Teil des Umfanges weitere sich gegenüberliegende Aussparungen (31, 32) aufweist, so dass im Betrieb abwechslungsweise Stellen der Mantelfläche (27) mit unterschiedlicher Breite und Lage der Mantelfläche (33, 34, 35) mit den zu verbindenden Faserverbänden (2, 3) in Berührung kommen und wirksam werden.

28. Vorrichtung nach einem der Ansprüche 17 bis 27, dadurch gekennzeichnet, dass die Struktur der Mantelfläche (27) durch eine Verzahnung dargestellt ist, welche gerade oder schräg verlaufend ausgeführt ist.

29. Vorrichtung nach einem der Ansprüche 17 bis 28, dadurch gekennzeichnet, dass die Verformungsorgane (11, 12) und/oder das Antriebsrad (22) gleiche oder unterschiedliche Zähnezahlen aufweisen.

30. Vorrichtung nach Anspruch 17, dadurch gekennzeichnet, dass die Verformungsorgane (11, 12) eine strukturierte Mantelfläche aufweisen, die Verformungsorgane (11,12) jedoch indirekt angetrieben sind und ihre Mantelflächen selbst nicht im Eingriff mit weiteren Verzahnungen stehen.

31. Vorrichtung nach Anspruch 30, dadurch gekennzeichnet, dass die Verformungsorgane (11, 12) über ihre Achsen (20, 21) und mit ihnen verbundenen Zwischenrädern (43,44) durch eine bewegliche Zahnstange (45) oder durch das Antriebsrad (22) antreibbar sind.

32. Vorrichtung nach Anspruch 28, dadurch gekennzeichnet, dass die Mantelfläche eine Struktur mit rechteckigem oder trapezförmigem oder sägezahnförmigem oder rippenförmigem Profil aufweisen.

33. Vorrichtung nach Anspruch 30, dadurch gekennzeichnet, dass die Mantelfläche abwechselnd konkave und konvexe Zähne aufweist.

34. Vorrichtung nach Anspruch 30, dadurch gekennzeichnet, dass die Mantelfläche abwechselnd mit zylindrischen und ebenen Flächen versehen ist.

35. Vorrichtung nach Anspruch 29, dadurch gekennzeichnet, dass mindestens ein Verformungsorgan eine rauhe Oberfläche in der Art einer Schleifscheibe aufweist.

36. Vorrichtung nach Anspruch 17, dadurch gekennzeichnet, dass die Verformungsorgane (11, 12) als linear beweglicher Körper ausgebildet sind und sich paarweise mit strukturierten Oberflächen (27) gegenüberstehen, wobei die zu verbindenden Faserverbände zwischen den strukturierten Oberflächen hindurchführbar sind.

37. Vorrichtung nach einem der Ansprüche 17 bis 36, dadurch gekennzeichnet, dass auf einer Seite des Einwirkungsbereiches (14) der Verformungsorgane (11, 12) eine erste Führungseinrichtung (49) für die zu verbindenden Faserverbände (2, 3) in einem ersten Abstand (50) und auf der anderen Seite des Einwirkungsbereiches (14) der Verformungsorgane (11, 12) eine zweite Führungseinrichtung (51) in einem zweiten Abstand (52) angeordnet ist.

38. Vorrichtung nach Anspruch 37, dadurch gekennzeichnet, dass der erste Abstand (50) und der zweite Abstand (52) wenigstens annähernd gleich gross sind.

39. Vorrichtung nach Anspruch 37, dadurch gekennzeichnet, dass der zweite Abstand (52) grösser ist als der erste Abstand (50).

40. Vorrichtung nach einem der Ansprüche 37 bis 39, dadurch gekennzeichnet, dass mindestens eine der Führungseinrichtungen (49^{*}, 51^{*}) derart ausgebildet ist, dass die zu verbindenden Faserverbände (2, 3) jeweils getrennt geführt sind.

41. Vorrichtung nach Anspruch 17, dadurch gekennzeichnet, dass die Verformungsorgane (11, 12) drehbar auf Schwenkorganen (52a, 53) angeordnet und über Zwischenräder (43, 44) von einem Antriebsrad (22) angetrieben sind, wobei sich der Einwirkungsbereich (14) und seine Weite (W) in Abhängigkeit vom Schwenkwinkel (a) der Schwenkorgane (52a, 53) verändert.

## Claims

1. A connection of the end regions of fiber structures wherein the fiber structures are wrapped around in a force-locked manner by fibers (4) over a region (6) of the length (L) of the connection (1), characterised in that the fibers (4) which serve for wrapping around are formed from the connection region (6) of at least one of the fiber structures (2, 3), from which they are not separated.

2. A connection in accordance with claim 1, characterised in that the remainder (5) of the fibers of the connected fiber structures (2, 3) substantially amounts to the sum of the individual fibers at the location of the connection of the connected fiber structures (2, 3) prior to formation of the connection (1), less the fibers (4) used in the wrapping region (6).

3. A connection in accordance with claim 1, characterised in that the named remainder (5) is smaller, by a number of fibers intentionally removed from the fiber structures (2, 3), than the sum of the individual fibers in the wrapping region of the fiber structures (2, 3) piror to formation of the connection less the fibers used in the wrapping.

4. A connection in accordance with one of the claims 1 to 3, characterised in that the fiber structures (2, 3) which are joined with one another in the wrapping region (6) are pressed together by the wrapping, substantially without mutual intermixing of the individual fibers originating from the fiber structures (2, 3) to be connected.

5. A connection in accordance with one of the claims 1 to 4, characterised in that the connection (1) has a substantially circular cross-section (Q) with the diameter (D) in the wrapping region (6); and in that the original substantially circular cross-sections (Qᵢ, Q_{z}) of the interconnected fiber structures (2, 3) with their original diameters (Dᵢ) and (0₂) are deformed to part areas (F₁, F₂) of a circle having approximately the diameter D.

6. A connection in accordance with claim 5, characterised in that the part areas (Fᵢ, F₂) are substantially similar segments of the circular cross-section (Q), and indeed semicircular segments with two connected fiber structures (2, 3) and sectors with more than two connected fiber structures.

7. A connection in accordance with claim 5, characterised in that the segments (Fᵢ, F₂) are at least partly wrapped around one another.

8. A connection in accordance with claim 5, characterised in that the fibers of at least one fiber structure (2) of the connected fiber structures (2, 3) form a core zone (7) within the cross-section (Q) of the connection (1); and in that fibers of at least one other fiber structure (3) of the connected fiber structures (2, 3) form a sheath zone (8) which is surrounded by the wrapping fibers (4).

9. A connection in accordance with one of the claims 1 to 3, characterised in that fibers originally belonging to different ones of the interconnected fiber structures (2, 3) are substantially mixed together in the wrapping region (6) and surrounded by the wrapping fibers (4).

10. A connection in accordance with one of the preceding claims, characterised in that the structure and/or surface condition of at least one part of the connected and/or wrapping fibers of the fiber structures is intentionally changed in the region of the connection relative to their state prior to the connection and outside of the connection (1).

11. A connection in accordance with claim 10, characterised in that the change of the structure and/or the surface condition is arranged to increase the adhesion.

12. A connection in accordance with one of the preceding claims, characterised in that the length of individual fibers (4) within the connection (1) is shortened relative to the length of individual fibers (4) outside of the connection (1).

13. A method of generating a connection in accordance with one of the claims 1 to 12, wherein the fiber structures (2, 3) which are to be connected are brought together into a closely adjacent and at least approximately parallel position relative to one another, characterised in that both thrust forces and also tension and/or compression forces are exerted on at least one part of the periphery of each of the fiber structures (2, 3) to be connected and on the totality of the fiber structures (2, 3) by bodily contact of the same with at least two deforming members (11, 12) which press the fiber structures together in opposite directions transverse to the length of the connection region (6) in order, on the one hand, to change the original cross-sections (Dᵢ, D_{z}) and/or structure of the fiber structures (2, 3) which are to be connected and, on the other hand, in order to release, from at least one of the fiber structures (2, 3) to be joined, individual fibers (4) at least partly from their structure and to displace them in such a way that they are finally wrapped in force-locked manner around the fiber structures to be connected, at least in a part (6) of the range of action (14) of the deforming members (11, 12); and in that the fiber structures (2, 3) which are connected by the wrapping are subsequently brought out again from the range of action (14) of the deforming members (11, 12).

14. A method in accordance with claim 13, characterised in that at least one working parameter for the generation of the connection is changeable and/or adjustable in order to achieve the formation of prefered connection structures through a specific selection of individual ones of such parameters, and/or specific combinations of such parameters, with one or more of the following list of working parameters being usable as the parameter:
1. the separation between the points at which the fiber structures (2, 3) to be joined are gripped;
2. the tension of the gripped fiber structures;
3. the structure of the surfaces of the deforming members (11, 12)
4. the mutual spacing of the deforming members (11, 12)
5. the mutual spatial orientation of the deforming members (11, 12)
6. the pressure of the deforming members (11, 12) on the fiber structures (2, 3) to be joined;
7. the speed of the deforming members (11, 12) relative to the fiber structures (2, 3);
8. the angular position of the deforming members (11, 12) or their direction of movement relative to the fiber structures (2, 3);
9. the speed of passage and/or dwell time of the fiber structures (2, 3) to be joined through or in the range of action (14) of the forming members (11, 12).

15. A method in accordance with one of the claims 13 or 14, characterised in that the fiber structures (2, 3) to be connected are moved through the range of action (14) of the deforming members (11, 12) and/or are temporarily left in this range of action (14) by a relative movement between the fiber structures (2, 3) to be connected and an apparatus (10) for carrying out the method.

16. A method in accordance with one of the claims 12 to 14, characterised in that the forces which act on the fiber structures (2, 3) to be connected through the deforming members (11, 12) vary in size and/or direction in rapid temporal sequence during the dwell time of the fiber structures (2, 3) which are to be connected.

17. Apparatus for carrying out the method of claim 13, characterised in that the apparatus (10) has at least two deforming members (11,12) which are movably mounted on a carrier (13), wherein the deforming members (11, 12) are moved in opposite directions onto the fiber structures (2, 3) to be joined in the range of action (14), wherein the fiber structures (2, 3) to be joined can be moved towards the range of action (14) by means of a first guide device, and wherein the joined fiber structures (19) can be moved out of this range of action (14) by means of a second guide device.

18. Apparatus in accordance with claim 17, characterised in that the deforming members (11, 12) are bodies of rotation with at least one part of their surfaces being structured; in that the deforming members (11, 12) are each rotatably supported on an axle (20, 21) and drivable via a drive wheel (22), with the drive wheel (22) itself being coupled with the motive power source (23) via a coupling member (24).

19. Apparatus in accordance with one of the claims 17 to 18, characterised in that at least one of the deforming members (12) is journalled with its axle (21) in an adjustable bearing device (25) whereby a change in and/or a specific adjustment of the width (W) of the range of action (14) is possible.

20. Apparatus in accordance with one of the claims 17 to 19, characterised in that at least one movable member (26) is provided for at least temporarily guiding and/or sensing of the fiber structures (2, 3) to be joined.

21. Apparatus in accordance with claim 20, characterised in that the movable member (26) is in connection with a switch member (27) in order to actuate this switch member independence on the position of the fiber structures (2, 3) which are to be joined and to free the range of action (14).

22. Apparatus in accordance with one of the claims 17 to 21, characterised in that at least a part of the surface or the peripheral surface of the deforming members (11, 12) is toothed; and in that the axial spacing of the deforming members (11, 12) is selected so that their contours or teeth do not contact one another but approach one another, when facing one another at the narrowest point of the range of action (14), up to a distance (W) which is less then the sum of the diameters (D,, O2) of the fiber structures (2, 3) which are to be joined.

23. Apparatus in accordance with one of the claims 17 to 22, characterised in that at least one deforming member (11, 12) is a body of rotation with a structured peripheral surface (27), with the peripheral surface having a variable width (B) along the periphery of the peripheral surface.

24. Apparatus in accordance with one of the claims 17 to 22, characterised in that at least one deforming member (11) is a body of rotation with a structured peripheral surface (27), with the peripheral surface (27) having a constant width (B,) for a first region of its periphery and a different width (B_{z}) over a further region of the periphery.

25. Apparatus in accordance with one of the claims 17 to 22, characterised in that at least one deforming member (11) is constructed as a body of rotation with a structured peripheral surface (27) in such a way that, in the region of a cut-out (28), only one part of the width (B,) of the peripheral surface (27) comes into contact with the fiber structures (2, 3) to be joined.

26. Apparatus in accordance with one of the claims 17 to 22, characterised in that at least one deforming member (11) is a body of rotation with a structured peripheral surface (27), with a wedge- like cut-out (29) being provided at one side of the deforming member (11) and with the remaining peripheral surface (27) having a different working width along its periphery in the region of a sloping surface (30).

27. Apparatus in accordance with one of the claims 17 to 22, characterised in that the deforming member (11) has a cut-out (28) lying symmetrically to the central plane of the deforming member (11) on a first part of the periphery and further, oppositely disposed cut-outs (31, 32) on another part of the periphery so that, in operation, points of the peripheral surface (27) of different width and position on the peripheral surface (33, 34, 35) alternately come into contact with and act on the fiber structures (2, 3) to be joined.

28. Apparatus in accordance with one of the claims 17 to 27, characterised in that the structure of the peripheral surface (27) is represented by a tooth profile which is formed either with a straight or with a sloping contour.

29. Apparatus in accordance with one of the claims 17 to 28, characterised in that the deforming members (11, 12) and/or the drive wheel (22) have the same or different numbers of teeth.

30. Apparatus in accordance with claim 17, characterised in that the deforming members (11, 12) have a structured peripheral surface, and in that the deforming members (11, 12) are however indirectly driven with their peripheral surfaces not themselves engaging with further toothed surfaces.

31. Apparatus in accordance with claim 30, characterised in that the deforming members (11, 12) are drivable via their axles (20, 21), and via intermediate wheels (43,44) connected thereto, by a movable toothed rod (45) or by the drive wheel (22).

32. Apparatus in accordance with claim 28, characterised in that the peripheral surface has a structure with rectangular, or trapezoidal, or sawtooth-like, or rib-like profile.

33. Apparatus in accordance with claim 30, characterised in that the peripheral surface has alternate concave and convex teeth.

34. Apparatus in accordance with claim 30, characterised in that the peripheral surface is al- ternatedly provided with cylindrical and plane surfaces.

35. Apparatus in accordance with claim 29, characterised in that at least one of the deforming members has a rough surface in the manner of a grinding disc.

36. Apparatus in accordance with claim 17, characterised in that the deforming members (11, 12) are formed as a linearly movable body and face one another in paired manner with structured surfaces, with the fiber structures which are to be connected being movable between the structured surfaces.

37. Apparatus in accordance with one of the claims 17 to 36, characterised in that a first guide means (49) for the fiber structures (2, 3) to be joined is arranged on one side of the range of action (14) of the deforming members (11, 12) at a first distance (50); and in that a second guide means (51) is arranged on the other side of the range of action (14) of the deforming members (11, 12) at a second distance (52).

38. Apparatus in accordance with claim 37, characterised in that the first distance (50) and the second distance (52) are at least approximately of the same size.

39. Apparatus in accordance with claim 37, characterised in that the second distance (52) is larger than the first distance (50).

40. Apparatus in accordance with one of the claims 37 to 39, characterised in that at least one of the guide means (49^{*}, 51 ^{*}) is constructed in such a way that the fiber structures (2, 3) to be joined are each separatedly guided.

41. Apparatus in accordance with claim 17, characterised in that the deforming members (11, 12) are rotatably arranged on pivotal members (52a, 53) and are driven by intermediate wheels (43, 44) from a drive wheel (22), with the range of action (14) and its width (W) varying in dependence on the angle of pivoting (a) of the pivotal members (52a, 53).

## Revendications

1. Raccordement des zones d'extrémité de structures de fibres, dans lequel sur une partie (6) de la longueur (L) du raccordement (1), les structures de fibres (2, 3) sont enveloppées à liaison de force par des fibres (4), caractérisé en ce que les fibres (4) servant à l'enveloppement sont formées à partir de la zone de raccord (6) d'au moins l'une des structures de fibres (2, 3) elles-mêmes, dont elles ne sont pas séparées.

2. Raccordement suivant la revendication 1, caractérisé en ce que le reste (5) des fibres de structures de fibres (2, 3) raccordées comprend essentiellement la somme des fibres individuelles à l'endroit de raccordement des structures de fibres (2, 3) raccordées avant la production du raccordement (1) moins les fibres (4) utilisées dans la zone d'enveloppement (6).

3. Raccordement suivant la revendication 1, caractérisé en ce que le reste (5) précité est inférieur d'un certain nombre de fibres retirées intentionnellement des structures de fibres (2, 3) à la somme des fibres individuelles dans la zone d'enveloppement des structures de fibres (2, 3) avant la production du raccordement et moins les fibres utilisées dans l'enveloppement.

4. Raccordement suivant l'une des revendications 1 à 3, caractérisé en ce que les structures de fibres (2, 3) raccordées entre elles sont comprimées par l'enveloppement dans la zone d'enveloppement (6) essentiellement sans mélange mutuel des fibres individuelles (4) provenant des structures de fibres (2, 3) à raccorder.

5. Raccordement suivant l'une des revendications 1 à 4, caractérisé en ce que le raccordement (1) présente dans la zone d'enveloppement (6) une section transversale essentiellement circulaire (Q) avec un diamètre (D) et les sections transversales primitives essentiellement circulaires (Q,, Q₂) des structures de fibres (1, 2) raccordées entre elles avec leurs diamètres primitifs (Dᵢ) et (D₂) sont déformées en des surfaces partielles (Fᵢ, F₂) d'un cercle avec approximativement le diamètre D.

6. Raccordement suivant la revendication 5, caractérisé en ce que les surfaces partielles (F,, F₂) sont des segments de surface pratiquement semblables de la section transversale circulaire (Q) et en fait des surfaces semi-circulaires avec deux structures de fibres (2, 3) raccordées et des secteurs avec plus de deux structures de fibres raccordées.

7. Raccordement suivant la revendication 5, caractérisé en ce que les surfaces partielles (Fᵢ, F₂) s'enveloppent au moins partiellement l'une l'autre.

8. Raccordement suivant la revendication 5, caractérisé en ce que des fibres d'au moins l'une des structures de fibres (2) des structures de fibres (1,2) raccordées forment une zone de noyau (7) à l'intérieur de la section transversale (Q) du raccordement (1) et des fibres d'au moins une autre structure de fibres (3) des structures de fibres (2, 3) raccordées forment une zone d'enveloppe (8), qui est enserrée par des fibres d'enveloppement (4).

9. Raccordement suivant l'une des revendications 1 à 3, caractérisé en ce que des fibres appartenant à l'origine à différentes structures de fibres parmi celles raccordées (2, 3) sont essentiellement mélangées mutuellement au moins dans la zone d'enveloppement (6) et sont enserrées par les fibres d'enveloppement (4).

10. Raccordement suivant l'une des revendications précédentes, caractérisé en ce qu'au moins une partie des fibres raccordées et/ou enveloppantes des structures de fibres est modifiée intentionnellement en structure et/ou nature superficielle dans la zone du raccordement, par rapport à leur état avant le raccordement et en dehors du raccordement (1).

11. Raccordement suivant la revendication 10, caractérisé en ce que la modification de structure et/ou de nature superficielle est conçue pour augmenter l'adhérence.

12. Raccordement suivant l'une des revendications précédentes, caractérisé en ce que la longueur de fibres individuelles (4) à l'intérieur du raccordement (1) est réduite par rapport à la longueur de fibres individuelles (4) en dehors du raccordement (1).

13. Procédé pour la production d'un raccordement suivant l'une des revendications 1 à 12, dans lequel les structures de fibres (2, 3) à raccorder entre elles sont amenées en une position étroitement adjacente, au moins approximativement parallèle, les unes par rapport aux autres, caractérisé en ce qu'au moins sur une partie de la périphérie de chacune des structures de fibres à raccorder (2, 3) et l'ensemble des structures de fibres (2, 3), sont exercées grâce au contact corporel de celles-ci avec au moins deux organes de déformation (11, 12) comprimant les structures de fibres dans une direction opposée transversalement à la longueur de la zone de raccordement (6), aussi bien des forces de cisaillement qu'aussi des forces de traction et/ou de pression afin, d'une part, de modifier les sections transversales primitives (D,, DZ) et/ou la structure des structures de fibres à raccorder (2, 3) et, d'autre part, de dégager au moins à partir d'une des structures de fibres à raccorder (2, 3), des fibres individuelles (4) au moins partiellement à partir de leur structure et de les déplacer de telle sorte qu'elles enserrent finalement les structures de fibres à raccorder (2, 3) au moins dans une partie (6) de la zone d'action (14) des organes de déformation (11, 12), à liaison de force, et qu'ensuite les structures de fibres (2, 3) raccordées par l'enveloppement sont amenées à nouveau hors de la zone d'action (14) des organes de déformation (11, 12).

14. Procédé suivant la revendication 13, caractérisé en ce qu'au moins un paramètre de travail pour la production du raccordement est modifiable et/ou ajustable, afin d'obtenir par un choix déterminé de tels paramètres individuels et/ou combinaisons déterminées de tels paramètres, la formation de structures de raccordement préférées, un ou plusieurs des paramètres de travail énumérés ci-après pouvant être utilisés comme paramètre:
1. Ecartement entre les points de serrage des structures de fibres à raccorder (2, 3);
2. Tension des structures de fibres serrées;
3. Structure des surfaces des organes de déformation (11, 12);
4. Ecartement mutuel des organes de déformation (11, 12);
5. Orientation mutuelle dans l'espace des organes de déformation (11, 12);
6. Pression des organes de déformation (11, 12) sur les structures de fibres à raccorder (2, 3); 7. Vitesse des organes de déformation (11, 12) par rapport aux structures de fibres (2, 3);
8. Position angulaire des organes de déformation (11, 12) ou de leur direction de déplacement par rapport aux structures de fibres (2, 3);
9. Vitesse de passage et/ou temps de séjour des structures de fibres à raccorder (2, 3) à travers ou dans la zone d'action (14) des organes de déformation (11, 12).

15. Procédé suivant l'une des revendications 13 ou 14, caractérisé en ce que grâce à un déplacement relatif entre les structures de fibres à raccorder (2, 3) et un dispositif (10) pour la mise en oeuvre du procédé, les structures de fibres à raccorder (2, 3) sont déplacées à travers la zone d'action (14) des organes de déformation (11, 12) et/ou laissées temporairement dans cette zone d'action (14).

16. Procédé suivant l'une des revendications 12 à 14, caractérisé en ce que les forces agissant sur les structures de fibres à raccorder (2, 3) à cause des organes de déformation (11, 12), varient en grandeur et/ou en direction en une séquence rapide dans le temps pendant le temps de séjour des structures de fibres à raccorder (2, 3).

17. Dispositif pour la mise en oeuvre du procédé suivant la revendication 13, caractérisé en ce que le dispositif (10) présente au moins deux organes de déformation (11, 12), qui sont supportés de façon mobile sur un support (13), les organes de déformation (11, 12) se déplaçant en opposition dans une zone d'action (14) sur les structures de fibres à raccorder (2, 3) et les structures de fibres à raccorder (2, 3) pouvant être amenées à la zone d'action (14) au moyen d'un premier dispositif de guidage et les structures de fibres raccordées (19) pouvant être évacuées de cette zone d'action (14) au moyen d'un second dispositif de guidage.

18. Dispositif suivant la revendication 17, caractérisé en ce que les organes de déformation (11, 12) sont des corps de révolution et une partie au moins de leur surface est structurée, les organes de déformation (11, 12) sont chacun supportés à rotation sur un axe (20, 21) et peuvent être entrai- nés par une roue d'entraînement (22), la roue d'entraînement (22) étant alors elle-même couplée à une source de force (23) par un organe de couplage (24).

19. Dispositif suivant l'une des revendications 17 à 18, caractérisé en ce qu'au moins l'un des organes de déformation (12) est supporté avec son axe (21) dans un dispositif de palier ajustable (25), de telle sorte qu'une modification et/ou un ajustage déterminé de la largeur (W) de la zone d'action (14) est possible.

20. Dispositif suivant l'une des revendications 17 à 19, caractérisé en ce qu'au moins un organe mobile (26) est prévu pour guider et/ou palper au moins temporairement les structures de fibres à raccorder (2, 3).

21. Dispositif suivant la revendication 20, caractérisé en ce que l'organe mobile (26) est en liaison avec un organe de commande (27), afin d'actionner celui-ci en fonction de la position des structures de fibres à raccorder (2, 3) et de libérer la zone d'action (17).

22. Dispositif suivant l'une des revendications 17 à 21, caractérisé en ce qu'au moins une partie de la surface ou des surfaces d'enveloppe d'organes de déformation (11, 12) est dentée et l'écartement axial des organes de déformation (11, 12) est choisi de telle sorte que leurs contours ou dents ne se rencontrent pas mais avec une opposition dans la partie la plus étroite de la zone d'action (14) elles s'approchent jusqu'à une distance (W) inférieure à la somme des diamètres (D,, D₂) des structures de fibres à raccorder (2, 3).

23. Dispositif suivant l'une des revendications 17 à 22, caractérisé en ce qu'au moins un organe de déformation (11, 12) est un corps de révolution avec surface d'enveloppe structurée (27), la surface d'enveloppe présentant le long de la périphérie de la surface d'enveloppe, une largeur différente (B).

24. Dispositif suivant l'une des revendications 17 à 22, caractérisé en ce qu'au moins un organe de déformation (11) est un corps de révolution avec surface d'enveloppe structurée (27), la surface d'enveloppe (27) présentant sur une première zone de sa périphérie, une largeur constante (Bᵢ) et sur une autre zone de la périphérie, une largeur différente (B_{z}).

25. Dispositif suivant l'une des revendications 17 à 22, caractérisé en ce qu'au moins un organe de déformation (11) est réalisé en tant que corps de révolution avec surface d'enveloppe structurée (27), de telle manière qu'au voisinage d'un évidement (28), une partie seulement de la largeur (B,) de la surface d'enveloppe (27) vient en contact avec les structures de fibres à raccorder (2, 3).

26. Dispositif suivant l'une des revendications 17 à 22, caractérisé en ce qu'au moins un organe de déformation (11) est un corps de révolution avec surface d'enveloppe structurée (27), dans l'organe de déformation (11) d'une part un évidement en forme de coin (29) étant pratiqué et au voisinage d'un plan incliné (30), la surface d'enveloppe restante (27) recevant une largeur de travail différente suivant sa périphérie.

27. Dispositif suivant l'une des revendications 17 à 22, caractérisé en ce que l'organe de déformation (11) présente sur une première partie de la périphérie, un évidement (28) situé symétriquement par rapport au plan médian de l'organe de déformation (11), et dans une autre partie de la périphérie, d'autres évidements (31,32) se faisant face, de telle sorte qu'en fonctionnement, des endroits alternés de la surface d'enveloppe (27) avec une largeur et une position différentes de la surface d'enveloppe (33, 34, 35) viennent en contact avec et agissent sur les structures de fibres à raccorder (2, 3).

28. Dispositif suivant l'une des revendications 17 à 22, caractérisé en ce que la structure de la surface d'enveloppe (27) est constituée par une denture, qui est réalisée de façon à s'étendre droite ou en oblique.

29. Dispositif suivant l'une des revendications 17 à 28, caractérisé en ce que les organes de déformation (11, 12) et/ou la roue d'entraînement (22) présentent des nombres de dents égaux ou différents.

30. Dispositif suivant la revendication 17, caractérisé en ce que les organes de déformation (11, 12) présentent une surface d'enveloppe structurée, les organes de déformation (11, 12) étant cependant entraînés indirectement et leurs surfaces d'enveloppe n'étant pas elles-mêmes en prise avec d'autres dentures.

31. Dispositif suivant la revendication 30, caractérisé en ce que les organes de déformation (11, 12) peuvent être entraînés par leurs axes (20, 21) et des roues dentées intermédiaires (43, 44) qui leur sont reliées, au moyen d'une crémaillère mobile (45) ou par la roue d'entraînement (22).

32. Dispositif suivant la revendication 28, caractérisé en ce que la surface d'enveloppe présente une structure avec un profil rectangulaire, ou trapézoïdal, ou en dent de scie, ou en forme de nervures.

33. Dispositif suivant la revendication 30, caractérisé en ce que la surface d'enveloppe présente des dents alternativement concaves et convexes.

34. Dispositif suivant la revendication 30, caractérisé en ce que la surface d'enveloppe est dotée alternativement de surfaces cylindriques et planes.

35. Dispositif suivant la revendication 29, caractérisé en ce qu'au moins un organe de déformation présente une surface rugueuse à la manière d'une meule.

36. Dispositif suivant la revendication 17, caractérisé en ce que les organes de déformation (11, 12) sont réalisés en tant que corps mobiles linéai- rement et se font face par paire avec des surfaces structurées (27), les structures de fibres à raccorder pouvant être passées entre les surfaces structurées.

37. Dispositif suivant l'une des revendications 17 à 36, caractérisé en ce que sur un côté de la zone d'action (14) des organes de déformation (11, 12) est agencé un premier dispositif de guidage (49) pour les structures de fibres à raccorder (2, 3), à un premier écartement (50), et sur l'autre côté de la zone d'action (14) des organes de déformation (11, 12), un second dispositif de guidage (51) est agencé à un second écartement (52).

38. Dispositif suivant la revendication 37, caractérisé en ce que le premier écartement (50) et le second écartement (52) sont au moins approximativement de même grandeur.

39. Dispositif suivant la revendication 37, caractérisé en ce que le second écartement (52) est supérieur au premier écartement (50).

40. Dispositif suivant l'une des revendications 37 à 39, caractérisé en ce qu'au moins un des dispositifs de guidage (49^{*}, 51^{*}) est réalisé de telle sorte que les structures de fibres à raccorder (2, 3) sont chacune guidées séparément.

41. Dispositif suivant la revendication 17, caractérisé en ce que les organes de déformation (11, 12) sont agencés à rotation sur des organes pivotants (52a, 53) et sont entraînés par des roues intermédiaires (43, 44) à partir d'une roue d'entraînement (22), la zone d'action (14) et sa largeur (W) se modifiant en fonction de l'angle de pivotement (a) des organes pivotants (52a, 53).
